# EUROPÄISCHE PATENTSCHRIFT

(11) **EP 3 494 589 B1**
(45) Veröffentlichungstag und Bekanntmachung des Hinweises auf die Patenterteilung: **04.05.2022**
(21) Anmeldenummer: 17764543.9
(22) Anmeldetag: 05.09.2017
(51) Int. Cl.: H01H 33/14, H01H 33/28, H01H 33/00, H01H 33/52

(54) **ANORDNUNG UND VERFAHREN ZUM SCHALTEN VON HOCHSPANNUNGEN**
SYSTEM AND METHOD FOR SWITCHING HIGH VOLTAGES
ENSEMBLE ET PROCÉDÉ DE COMMUTATION DE HAUTES TENSIONS

(30) Priorität: 28.09.2016 DE 102016218683
(43) Veröffentlichungstag der Anmeldung: 12.06.2019
(73) Patentinhaber: Siemens Energy Global GmbH & Co. KG, 81739 München (DE)
(72) Erfinder: CHYLA, Thomas, 14089 Berlin (DE); DUWE, Oliver, 14776 Brandenburg an der Havel (DE); GIERE, Stefan, 13595 Berlin (DE); LEHMANN, Volker, 14929 Treuenbrietzen (DE); TEICHMANN, Jörg, 14624 Dallgow-Döberitz (DE)
(86) Internationale Anmeldenummer: PCT/EP2017/072191
(87) Internationale Veröffentlichungsnummer: WO 2018/059884

(56) Entgegenhaltungen:
- CH-A- 460 909
- DE-A1-102005 050 694
- DE-B- 1 211 703
- GB-A- 862 759

## Beschreibung

Die Erfindung betrifft eine Anordnung und ein Verfahren zum Schalten von Hochspannungen mit einer Schaltstrecke, welche wenigstens zwei in Reihe geschaltete Schalteinheiten umfasst. Jede Schalteinheit umfasst jeweils wenigstens ein Tragelement und Elemente einer kinematischen Kette zur Übertragung einer Schaltbewegung von wenigstens einem Antrieb.

Anordnungen zum Schalten von Hochspannungen, wie z. B. aus der DE 12 11 703 B bekannt, insbesondere zum Schalten von Spannungen im Bereich von 70 kV bis 1200 kV, umfassen Leistungsschalter. Diese weisen Kontakte mit festen und/oder beweglichen Kontaktstücken auf, insbesondere Nennstrom- und Lichtbogenkontaktstücke, wobei beim Schalten Lichtbögen auftreten und gelöscht werden können. Die Unterbrechereinheiten, d. h. Leistungsschalter schließen oder trennen wenigstens einen Strompfad, insbesondere einen Strompfad pro Pol. Dadurch können Stromerzeuger- und/oder Stromverbraucher und/oder Teile von Stromnetzen voneinander getrennt oder miteinander verbunden werden. Eine dreipolige Anordnung mit wenigstens drei Leistungsschaltern, insbesondere wenigstens einem Leistungsschalter pro Pol, ist z. B. ausgebildet, um drei Strompfade einzeln, zusammen nacheinander oder gleichzeitig zu schalten, d. h. zu trennen oder zu schließen.

Dies kann insbesondere beim Auftreten von Fehlerströmen in Stromnetzen, Gerätestörungen oder beim Zu- oder Abschalten von Energieerzeugern und/oder Energieverbrauchern notwendig sein. Ein Schalten erfolgt geregelt oder gesteuert, z. B. abhängig von Messgrößen der Anordnung und/oder entsprechend dem Energiebedarf. Geeignete Einrichtungen, wie z. B. Strom-Spannungs-Messeinrichtungen, Sensoren für Temperatur, Luftdruck oder Fehlfunktionen können von der Anordnungen zum Schalten von Hochspannungen umfasst sein, z. B. um dezentral oder zentral, insbesondere von einer Schaltwarte aus, ein Schalten zu steuern.

Um große Spannungen zu schalten kann eine Anordnung zum Schalten mehrere Unterbrechereinheiten pro Pol umfassen, insbesondere in Reihe hintereinander elektrisch verschaltet. Z. B. kann eine vierfach unterbrechende Anordnung vier hintereinander in Reihe geschaltete Unterbrechereinheiten umfassen, wodurch z. B. eine Schaltspannung von 1200 V auf eine Spannung von 300 V pro Unterbrechereinheit herabgesetzt wird. Der modulare Aufbau mit mehreren Unterbrechereinheiten ermöglicht eine kostengünstige Anpassung der Anordnung an die benötigte maximale Schaltleistung, eine Verwendung von technisch einfach und kostengünstig zu realisierenden Unterbrechereinheiten, mit geringerer maximaler Schaltleistung bzw. Spannung, sowie einen kompakten Aufbau. Die in Reihe geschalteten Unterbrechereinheiten müssen bei einem Schalten synchron, d. h. im Wesentlichen gleichzeitig schalten.

Beim Schalten werden die beweglichen Kontaktstücke eines Kontakts über Elemente einer kinematischen Kette bewegt, wobei die Kontakte geöffnet oder geschlossen werden. Ein Antrieb stellt die kinetische Energie bereit, welche für den Schaltvorgang benötigt wird. Als Antrieb können z. B. ein Federspeicherantrieb mit wenigstens einer Energie-Speicherfeder und/oder ein Elektromotor verwendet werden. Handkurbeln und/oder ein Motor können verwendet werden, um die Energie einer Energie-Speicherfeder zuzuführen, welche sie bis zum Schaltzeitpunkt speichert. Mehrpolige-Schalter können wenigstens einen Antrieb pro Pol aufweisen, oder einen gemeinsamen Antrieb für mehrere Pole. Ein Federspeicherantrieb umfasst wenigstens eine Einschaltfeder und wenigstens eine Ausschaltfeder, oder eine gemeinsame Feder für die Ein- und Ausschaltbewegung.

Elemente der kinematischen Kette übertragen die Bewegungsenergie vom Antrieb auf die beweglichen Kontaktstücke der elektrischen Kontakte beim Schalten. Getriebeelemente, wie z. B. Wellen und Hebel, können umfasst sein, um die Bewegungsrichtung und Kraft zu ändern, welche z. B. über eine Schaltstange auf die beweglichen Kontaktstücke übertragen werden. Für ein schnelles Schalten, insbesondere im Bereich von Millisekunden, sind große Kräfte und schnelle Bewegungen notwendig. Ein synchrones Schalten erfordert einen Gleichlauf, d. h. ein gleichzeitiges Schalten jeweils aller in Reihe geschalteter Unterbrechereinheiten. Normen erfordern eine maximale zeitliche Abweichung, d. h. einen Gleichlauf bei einem Einschaltvorgang, welcher innerhalb eines Sechstels eines Schwingungszykluses der an die Anordnung angelegten Spannungsschwingung liegt. Bei einem Ausschaltvorgang erfordern die Normen einen Gleichlauf aller Unterbrechereinheiten, welcher innerhalb eines Achtels eines Schwingungszykluses der an die Anordnung angelegten Spannungsschwingung liegt.

Bei einer periodisch wiederkehrenden Schwingung, insbesondere Sinusschwingung, mit einer Periode von 50 oder 60 Hz, hat somit das Einschalten aller in Reihe geschalteter Unterbrechereinheiten innerhalb einer Dreihundertstel Sekunde bei 50 Hz bzw. Dreihundertsechzigstel Sekunde bei 60 Hz, und das Ausschalten aller in Reihe geschalteter Unterbrechereinheiten innerhalb einer Vierhundertstel Sekunde bei 50 Hz bzw. Vierhundertachtzigstel Sekunde bei 60 Hz zu erfolgen. Um dies zu erreichen werden bei Verwendung von mehreren Antrieben, insbesondere einem Antrieb pro Unterbrechereinheit oder pro Paar an Unterbrechereinheiten, z. B. bei vier in Reihe geschalteten Unterbrechereinheiten, die Antriebe elektrisch synchronisiert.

Die Unterbrechereinheiten sind auf Trägern bzw. Tragelementen angeordnet. Tragelemente umfassen z. B. Isolatoren aus Keramik und/oder Silikon, welche insbesondere auf Metallträgern, z. B. aus Stahl oder Aluminium, auf einem Fundament angeordnet sind. Die Tragelemente können in Form einer Säule ausgebildet sein und senkrecht zur Ebene des Fundaments angeordnet werden. Aus Stabilitätsgründen können jeweils zwei Unterbrechereinheiten zu einer Schalteinheit bzw. einem Schaltkopf zusammengefasst, auf einem Träger symmetrisch angeordnet sein. Die Unterbrechereinheiten können entlang ihrer Längsachse hintereinander, elektrisch in Reihe geschaltet angeordnet sein, und auf dem oberen, d. h. dem Fundament abgewandten Ende eines Tragelements mechanisch stabil befestigt sein. Dabei bildet ein Träger mit der darauf angeordneten Schalteinheit z. B. eine T-Form, wobei die Längsachse der Schalteinheit insbesondere im Wesentlichen parallel zum Fundament verläuft.

Ein Pol einer vierfach unterbrechenden Anordnung umfasst z. B. zwei Tragelemente, jeweils mit einem darauf befindlichem Schaltkopf. Die Schaltköpfe sind derart zueinander angeordnet, dass ihre Längsachsen auf einer gemeinsamen Längsachse liegen, und alle vier Unterbrechereinheiten sind in Reihe miteinander verschaltet. Jedes Tragelement mit Schaltkopf weist einen Antrieb und Elemente einer kinematischen Kette auf, zur Übertragung der Schaltbewegung vom Antrieb auf den jeweiligen Schaltkopf. Ein synchrones Schalten erfordert eine elektrische Synchronisation der insbesondere zwei Antriebe, welche Unterschiede in den Antrieben, kinematischen Ketten und Unterbrechereinheiten ausgleichen sollte, um einen Gleichlauf beim Schalten zu gewährleisten. Die Einstellung der elektrischen Synchronisation ist aufwendig, zeit- und kostenintensiv.

Aufgabe der vorliegenden Erfindung ist die Vermeidung bzw. Reduzierung der zuvor beschriebenen Probleme. Insbesondere ist es Aufgabe eine Anordnung und ein Verfahren zum Schalten von Hochspannungen anzugeben, welche einfach und kostengünstig einen Gleichlauf bzw. eine Synchronisation von Unterbrechereinheiten beim Schalten ermöglichen.

Die angegebene Aufgabe wird erfindungsgemäß durch eine Anordnung zum Schalten von Hochspannungen mit den Merkmalen gemäß Patentanspruch 1 und/oder durch ein Verfahren zum Schalten der zuvor beschriebenen Anordnung gemäß Patentanspruch 12 gelöst. Vorteilhafte Ausgestaltungen der erfindungsgemäßen Anordnung zum Schalten von Hochspannungen und/oder des Verfahrens zum Schalten der zuvor beschriebenen Anordnung sind in den Unteransprüchen angegeben. Dabei sind Gegenstände der Hauptansprüche untereinander und mit Merkmalen von Unteransprüchen sowie Merkmale der Unteransprüche untereinander kombinierbar.

Eine erfindungsgemäße Anordnung zum Schalten von Hochspannungen umfasst eine Schaltstrecke, welche wenigstens zwei in Reihe geschaltete Schalteinheiten aufweist, wobei jede Schalteinheit jeweils wenigstens ein Tragelement und Elemente einer kinematischen Kette zur Übertragung einer Schaltbewegung von wenigstens einem Antrieb umfasst. Die Tragelemente der wenigstens zwei Schalteinheiten sind mechanisch über wenigstens ein Koppelelement miteinander verbunden. Der Antrieb der wenigstens zwei Schalteinheiten ist als ein gemeinsamer Antrieb ausgebildet. Höhenunterschieden im Fundament werden durch Tragelemente mit unterschiedlichen Längen ausgeglichen. Das wenigstens eine Koppelelement ist derart an den Tragelementen angeordnet, dass der Abstand vom Antrieb zu den Schalteinheiten über Elemente der kinematischen Kette gleich lang ist, bei Höhenunterschieden im Fundament mit gleich langen Abständen der Schalteinheiten zu Befestigungspunkten des wenigstens einen Koppelelements an den Tragelementen.

Das Koppelelement ermöglicht eine mechanische Verbindung der wenigstens zwei in Reihe geschalteten Schalteinheiten. Eine mechanische Einstellung einer Synchronisation bzw. eines Gleichlaufs der Schalteinheiten wird dadurch möglich, insbesondere durch Veränderung des Abstands zwischen dem wenigstens einen Antrieb und wenigstens einer Schalteinheit über Elemente der kinematischen Kette, welche am oder im Koppelelement und/oder Tragelement angeordnet sind. Dies spart gegenüber einer elektrischen Synchronisation Kosten, Aufwand und Zeit. Das Koppelelement führt weiterhin zu einer mechanischen Stabilisation der Tragelemente, indem diese sich gegenseitig abstützen über das wenigstens eine Tragelement. Insbesondere bei Erdbebengefahr und/oder anderen Wettereinflüssen, wie z. B. Sturm, ist eine hohe mechanische Stabilität notwendig.

Jede Schalteinheit kann wenigstens zwei Unterbrechereinheiten nach Art eines Leistungsschalters aufweisen, insbesondere mit elektrischen Widerstands- und/oder Kondensatoreinheiten. Eine vierfach unterbrechende Anordnung ist dadurch einfach herzustellen, durch Verwendung von zwei Schalteinheiten, jeweils auf einem Tragelement angeordnet, mit jeweils zwei Unterbrechereinheiten und insbesondere weiteren elektrischen Einheiten, wie z. B. Widerstands- und/oder Kondensatoreinheiten. Die zwei Tragelemente sind über das Koppelelement miteinander mechanisch gekoppelt und die den Tragelementen zugeordneten Schalteinheiten können mit Hilfe des Koppelelements schalttechnisch synchronisiert werden. Dabei kann, durch die insbesondere vier Leistungsschalter, Widerstands- und/oder Kondensatoreinheiten, mit in Reihe geschalteten Leistungsschaltern eine hohe Spannung einfach und kostengünstig geschaltet werden.

Das wenigstens eine Koppelelement kann wenigstens einen Träger, insbesondere einen Querträger aufweisen, welcher die Tragelemente der wenigstens zwei Schalteinheiten miteinander verbindet. Ein Querträger kann durch seine Ausrichtung einfach und kostengünstig Höhenunterschiede z. B. der Tragelemente der Schalteinheiten ausgleichen, damit der Abstand des wenigstens einen Antriebs zu den Schalteinheiten bzw. Unterbrechereinheiten gleich ist, um einen bestimmten Mindest-Gleichlauf zu gewährleisten.

Die Tragelemente der wenigstens zwei Schalteinheiten können senkrecht zu einem Fundament angeordnet sein, insbesondere parallel zueinander, mit den Schalteinheiten jeweils auf den Tragelementen an einem Ende der Tragelemente auf der dem Fundament abgewandten Seite angeordnet. In einem unteren Bereich der Tragelemente kann das wenigstens eine Koppelelement angeordnet sein, insbesondere parallel zum Fundament. Diese Anordnung ist mechanisch stabil, durch die Versteifung über das Koppelelement. Wie zuvor beschrieben können durch Anordnung des Koppelelements parallel zum Fundament Höhenunterschiede z. B. der Tragelemente der Schalteinheiten ausgleichen werden.

Der Antrieb der wenigstens zwei Schalteinheiten kann als ein gemeinsamer Antrieb ausgebildet sein, insbesondere am wenigstens einen Koppelelement angeordnet. Der Antrieb kann mittig zwischen den wenigstens zwei Schalteinheiten und/oder Mittelachsen der Tragelemente angeordnet sein. Durch die mittige Anordnung zwischen den zwei Schalteinheiten am Koppelelement, ist der Abstand zwischen dem Antrieb und den Schalteinheiten gleich, d. h. eine gute mechanische Synchronisation des Schaltens der zwei Schalteinheiten ist möglich. Die Anordnung kann spiegelsymmetrisch sein, mit einer Spiegelachse senkrecht durch den mittigen Antrieb verlaufend. Gleichartige Elemente der kinematischen Kette zu beiden Schalteinheiten ermöglichen einen hohen Gleichlauf, d. h. gleichzeitiges Schalten der Schalteinheiten mit geringem maximalem Unterschied des Schaltzeitpunkts. Der Antrieb kann z. B. ein Federspeicherantrieb sein, insbesondere mit Einschalt- und Ausschaltfeder. Dadurch ist mit einfachen Mitteln, kostengünstig eine Anordnung zum Schalten mit hohem Gleichlauf zu realisieren.

Die wenigstens zwei Schalteinheiten können entlang einer gemeinsamen Längsachse hintereinander angeordnet sein, insbesondere mit wenigstens vier Unterbrechereinheiten entlang der gemeinsamen Längsachse hintereinander angeordnet und insbesondere elektrisch in Reihe geschaltet. Die Längsachse kann insbesondere im Wesentlichen parallel zum Fundament sein. Das Tragelement einer jeweiligen Schalteinheit kann mittig der Schalteinheit angeordnet sein, insbesondere mit der gleichen Anzahl an Unterbrechereinheiten auf beiden Seiten des Tragelements der jeweiligen Schalteinheit. Durch den beschriebenen Aufbau der erfindungsgemäßen Anordnung sind zwei T-förmige Schalteinheiten mit jeweiligem Tragelement gegeben, welche die Schalteinheiten entlang einer Achse angeordnet ergeben und ein Einfaches in Reihe verschalten ermöglichen. Höhenunterschiede im Fundament können z. B. durch unterschiedlich lange Tragelemente ausgeglichen werden und ein Gleichlauf kann über die Anordnung des Koppelelements gewährleistet werden, z. B. im rechten Winkel zu den Tragelementen. Alternativ können die Tragelemente gleich lang sein, wobei ein hoher Gleichlauf erreicht wird durch Anordnung des Koppelelements parallel zur Ebene des Fundaments. Das Koppelelement stabilisiert die Tragelemente mechanisch und ermöglicht eine Anordnung eines, insbesondere mittig angeordneten Antriebs mit gleichem Abstand zu beiden Schalteinheiten. Alternativ können mehrere Antriebe, z. B. zwei verwendet werden, welche am Koppelelement derart befestigt werden, dass ein gleicher Abstand der Antriebe zu beiden Schalteinheiten über Elemente der kinematischen Kette besteht. Unterschiede in Elementen der kinematischen Ketten beider Antriebe können auch ausgeglichen werden, durch Versatz der Antriebe zu einer Anordnung mit gleichem Abstand der Antriebe zu beiden Schalteinheiten. Ein Gleichlauf kann durch verschieben eines Antriebs oder beider Antriebe gegeneinander entlang des Koppelelements erreicht werden. Ein Gleichlauf kann auch durch Verkippen des Koppelelements gegenüber den Tragelementen erreicht werden, wodurch Laufunterschiede der kinematischen Ketten ausgeglichen werden können.

Die Anordnung kann eine vierfach unterbrechende Anordnung nach Art eines Leistungsschalters sein, mit vier in Reihe geschalteten, insbesondere entlang einer gemeinsamen Längsachse angeordneten Unterbrechereinheiten, wobei jeweils zwei Unterbrechereinheiten auf einem Tragelement angeordnet sind und die Tragelemente über wenigstens ein Koppelelement, insbesondere im Wesentlichen mit der Längsachse des Koppelelements parallel zur gemeinsamen Längsachse der Unterbrechereinheiten angeordnet, nach Art eines Stegs ausgebildet miteinander mechanisch verbunden sind. Ein insbesondere gemeinsamer Antrieb der Unterbrechereinheiten kann am Koppelelement, z. B. mittig am Koppelement angeordnet sein. Der beschriebene Aufbau erlaubt das Schalten hoher Spannungen, insbesondere bis hin zu 1200 V, z. B. mit Standardleistungsschaltern für niedrigere Spannungen, bei geringen Kosten und einem hohen Gleichlauf. Der Gleichlauf wird mechanisch über die Verwendung des Koppelelements erreicht, z. B. durch Änderung der Position des Antriebs am Koppelelement und damit dem Abstand über Elemente der kinematischen Kette zwischen dem Antrieb und den Unterbrechereinheiten.

Elemente der kinematischen Kette können umfasst sein von der erfindungsgemäßen Anordnung, zum Übertragen der Schaltbewegung vom wenigstens einen Antrieb auf die Unterbrechereinheiten der wenigstens zwei Schalteinheiten. Die Elemente der kinematischen Kette können am oder im Koppelelement und/oder am oder in den Tragelementen angeordnet sein, und die vom Antrieb erzeugte Bewegung als Schaltbewegung auf die Unterbrechereinheiten übertragen. Durch Änderung der Lage und/oder Form des Koppelelements, relativ zu den Tragelementen und/oder zum Antrieb, wird der Weg bzw. die Länge des Wegs über Elemente der kinematischen Kette am oder in den Tragelementen und/oder am oder im Koppelelement mitbestimmt und/oder eingestellt, wodurch ein hoher Gleichlauf der Schaltbewegung und des Schaltzeitpunkts erreichbar ist.

Die Tragelemente der wenigstens zwei Schalteinheiten können Isolatoren umfassen, insbesondere Isolatoren aus Silikon, Verbundstoffen und/oder Keramik. Die Tragelemente der wenigstens zwei Schalteinheiten können Metallträger umfassen, insbesondere aus Aluminium und/oder Stahl. Die Tragelemente können zusammengesetzt sein aus Isolator-Elementen und/oder Metallträger-Elementen. Z. B. kann ein Tragelement säulenförmig aufgebaut sein, mit einem oberen Bereich aus Isolatormaterial, insbesondere einem gerippten zylinderförmigen Isolator, und einem unteren Bereich aus einem Metallträger, insbesondere einem zylinderförmigen und/oder T-trägerförmigen Metallträger. Der Metallträger kann auch als ein Metallgestell ausgebildet sein, und/oder z. B. die Isolatoren als Tragelemente können insbesondere als Isolatorsäulen senkrecht stehend auf dem Metallgestell angeordnet sein. Die Schalteinheiten können auf den Isolatorsäulen angeordnet sein und Elemente der kinematischen Kette können am oder im Koppelelement, den Isolatorsäulen und/oder dem Metallgestell beweglich angeordnet sein. Ein Antrieb kann am Koppelelement angeordnet sein, wobei das Koppelelement Teil des Metallgestells sein kann.

Ein elektrisch isolierendes Fluid kann umfasst sein, insbesondere eine Flüssigkeit und/oder ein Gas, insbesondere SF₆, Stickstoff, trockene Luft, Kohlendioxid, ein Fluorketon, und/oder ein Fluornitril. Der wenigstens eine Isolator und/oder die Unterbrechereinheiten können mit dem elektrisch isolierenden Fluid, insbesondere einer Flüssigkeit und/oder einem Gas, insbesondere SF₆, Stickstoff, trockene Luft, Kohlendioxid, ein Fluorketon, und/oder ein Fluornitril, befüllt sein.

Der Abstand über die Elemente der kinematischen Kette vom Antrieb zu zumindest zwei, insbesondere allen Unterbrechereinheiten kann gleich sein, insbesondere mit jeweils gleicher Anzahl und gleich ausgebildeten Elementen der kinematischen Kette vom Antrieb zu jeder Unterbrechereinheit, insbesondere mit einem gemeinsamen Antrieb für alle Unterbrechereinheiten mittig zwischen den wenigstens zwei Schalteinheiten und am Koppelelement angeordnet. Dadurch ist mit einfachen Mitteln, kostengünstig ein hoher Gleichlauf mechanisch erreichbar.

Tragelemente weisen wie zuvor beschrieben eine unterschiedliche Länge auf, insbesondere zum Ausgleich von Höhenunterschieden des Fundaments, und das wenigstens eine Koppelelement ist derart an den Tragelementen angeordnet, dass der Abstand vom Antrieb zu den Schalteinheiten über Elemente der kinematischen Kette gleich lang ist, insbesondere bei Höhenunterschieden im Fundament mit gleich langen Abständen der Schalteinheiten zu Befestigungspunkten des wenigstens einen Koppelelements an den Schalteinheiten. Dadurch ist ebenfalls mit einfachen Mitteln, kostengünstig ein hoher Gleichlauf mechanisch erreichbar. Über die Lage des Koppelelements und des Antriebs zu den Schalteinheiten kann ein Gleichlauf erreicht und einfach nachjustiert werden. Die Verwendung von einem gemeinsamen Antrieb für die wenigstens zwei, insbesondere alle Schalteinheiten wird möglich, was Kosten und Aufwand reduziert.

Ein erfindungsgemäßes Verfahren zum Schalten einer zuvor beschriebenen Anordnung umfasst, dass beim Auslösen eines Schaltvorgangs Bewegungsenergie von dem gemeinsamen Antrieb, insbesondere einem Federspeicherantrieb, bereitgestellt wird, und die Bewegungsenergie über Elemente der kinematischen Kette auf wenigstens zwei Schalteinheiten, insbesondere vier Unterbrechereinheiten, insbesondere nach Art eines Leistungsschalters, übertragen wird. Die zwei Schalteinheiten und/oder vier Unterbrechereinheiten werden elektrisch in Reihe geschaltet, und jede Schalteinheit wird auf einem Tragelement gelagert. Die wenigstens zwei Tragelemente werden über ein gemeinsames Koppelelement verbunden, und die Bewegungsenergie wird über Elemente der kinematischen Kette, angeordnet in oder an den Tragelementen und/oder dem Koppelelement, übertragen.

Bei einem Einschaltvorgang kann ein Gleichlauf aller Unterbrechereinheiten innerhalb eines Sechstels eines Schwingungszykluses der an die Anordnung angelegten Spannungsschwingung liegen, insbesondere bei einer periodisch wiederkehrenden Schwingung, insbesondere Sinusschwingung, mit einer Periode von 50 oder 60 Hz.

Bei einem Ausschaltvorgang kann der Gleichlauf aller Unterbrechereinheiten innerhalb eines Achtels eines Schwingungszykluses der an die Anordnung angelegten Spannungsschwingung liegen, insbesondere bei einer periodisch wiederkehrenden Schwingung, insbesondere Sinusschwingung, mit einer Periode von 50 oder 60 Hz.

Die Vorteile des erfindungsgemäßen Verfahren zum Schalten einer zuvor beschriebenen Anordnung nach Anspruch 13 sind analog den zuvor beschriebenen Vorteilen der Anordnung zum Schalten von Hochspannungen nach Anspruch 1 und umgekehrt.

Im Folgenden werden Anordnungen zum Schalten von Hochspannungen nach dem Stand der Technik und ein Ausführungsbeispiel der Erfindung schematisch in den Figuren 1 und 2 dargestellt und nachfolgend näher beschrieben.

Dabei zeigen die
- Figur 1: schematisch in Seitenansicht eine vierfach unterbrechende Anordnungen 1 zum Schalten von Hochspannungen nach dem Stand der Technik mit zwei separaten, elektrisch synchronisierten Antrieben 8, und
- Figur 2: schematisch in Seitenansicht eine erfindungsgemäße vierfach unterbrechende Anordnungen 1 zum Schalten von Hochspannungen mit einem gemeinsamen, an einem Koppelelement 10 angeordneten Antrieb 8.

In Figur 1 ist schematisch in Seitenansicht eine vierfach unterbrechende Anordnungen 1 zum Schalten von Hochspannungen nach dem Stand der Technik dargestellt. Die Anordnung 1 weist eine Schaltstrecke auf, welche zwei in Reihe geschaltete Schalteinheiten 2, 3 mit jeweils zwei in Reihe geschalteten Unterbrechereinheiten 6 umfasst. Die Schalteinheiten 2, 3 mit den Unterbrechereinheiten 6 sind jeweils in Form eines Schaltkopfes ausgebildet, welcher jeweils auf einem Tragelement 4, 5 angeordnet ist. Die zwei Unterbrechereinheiten 6 einer Schalteinheit 2, 3, welche nach Art eines Leistungsschalters ausgebildet sind, sind entlang ihrer Längsachse auf einer gemeinsamen Achse 12 räumlich hintereinander angeordnet und über einen Verbindungsflansch 14 miteinander verbunden. Im Bereich des Verbindungsflansches 14 bzw. über den Verbindungsflansch 14 sind die Unterbrechereinheiten 6 am jeweiligen Tragelement 4, 5 der Schalteinheit 3, 4 befestigt.

Die zwei Tragelemente 4, 5 der zwei Schalteinheiten 2, 3 sind jeweils in Form einer Säule ausgebildet. Im Ausführungsbeispiel der Figur 1 ist die Säule aus verschiedenen Bereichen aufgebaut, z. B. aus einem Isolator, welcher an dem jeweiligen Verbindungsflansch 14 der Schalteinheit 2, 3 befestigt ist, und welcher auf einem Metallträger angeordnet ist. Der Metallträger ist im unteren Bereich 11 der Säule bzw. des Tragelements 4, 5 angeordnet und z. B. in Säulenform und/oder T-Trägerform ausgebildet. Die Tragelemente 4, 5 sind auf z. B. einem Fundament angeordnet und insbesondere mit diesem über z. B. Schrauben oder durch Einbetonieren befestigt. Die Tragelemente 4, 5 stehen insbesondere im Wesentlichen senkrecht auf der Ebene des Fundaments.

Die Tragelemente 4, 5 bilden jeweils mit der dazugehörigen Schalteinheit 2, 3 eine T-Form aus, wobei rechts und links vom Tragelement 4, 5 aus gesehen eine Unterbrechereinheit 6 des jeweiligen Schaltkopfes 2, 3 angeordnet ist. Im Ausführungsbeispiel der Figur 1 ist das Fundament eben und waagerecht, wobei die Tragelemente 4, 5 die gleiche Höhe aufweisen. Die Unterbrechereinheiten 6 der zwei Schalteinheiten 2, 3 sind hintereinander mit ihrer jeweiligen Längsachse auf einer gemeinsamen Längsachse 12 angeordnet und elektrisch in Reihe verschaltet. Am Anfang und am Ende der Reihenschaltung, d. h. am Anfang und am Ende der vier hintereinander angeordneten Unterbrechereinheiten 6, weist die Anordnung 1 elektrische Anschlüsse 9 auf, um die Anordnung z. B. mit den zu schaltenden Stromnetzen, Stromerzeugern und/oder Stromverbrauchern elektrisch zu verbinden.

An jedem Tragelement 4, 5 ist ein Antrieb 8 angeordnet, insbesondere im unteren Bereich 11 am Tragelement 4, 5 befestigt. Der Antrieb 8 ist z. B. in Form eines Federspeicherantriebs mit einer Ein- und einer Ausschaltfeder und/oder einem elektrischen Motor ausgebildet. Beim Schalten stellt der Antrieb 8 die Bewegungsenergie bereit, welche zum Bewegen der beweglichen Kontaktstücke der Unterbrechereinheiten 6 benötigt wird. Elemente einer kinematischen Kette 7, z. B. in Form von Wellen, Stangen und/oder Getriebeteilen, sind am oder im Tragelement 4, 5 angeordnet, zum Übertragen der Bewegungsenergie vom Antrieb 8 zu den beweglichen Kontaktstücken der Unterbrechereinheiten 6, d. h. zum Übertragen der Schaltbewegung beim Schalten. Die Elemente der kinematischen Kette 7 sind in den Figuren schematisch durch gestrichelte Linie angedeutet.

Die zwei Antriebe 8 der zwei Schalteinheiten 2, 3 sind elektrisch miteinander verbunden und elektrisch synchronisiert, um einen Gleichlauf der Unterbrechereinheiten 6 der zwei Schalteinheiten 2, 3 beim Schalten zu erreichen. Abweichungen bzw. Toleranzen in der Produktion und bei der Aufstellung können zu unterschiedlichen Laufzeiten der Bewegung über die zwei kinematischen Ketten 7 der zwei Schalteinheiten 2, 3 mit jeweiligen Tragelementen 4, 5 führen. Normen erfordern bei einem Einschaltvorgang einen Gleichlauf aller Unterbrechereinheiten 6 mit einer Abweichung der Schaltzeitpunkte der Unterbrechereinheiten 6, welche innerhalb eines Sechstels eines Schwingungszykluses der an die Anordnung 1 angelegten Spannungsschwingung liegt. Bei einem Ausschaltvorgang wird ein Gleichlauf erfordert, bei welchem alle Unterbrechereinheiten 6 mit einer Abweichung der Schaltzeitpunkte der Unterbrechereinheiten 6 schalten, welche innerhalb eines Achtels eines Schwingungszykluses der an die Anordnung 1 angelegten Spannungsschwingung liegt.

Insbesondere bei einer periodisch wiederkehrenden Schwingung, z. B. einer Sinusschwingung mit einer Periode von 50 oder 60 Hz, liegt die maximal erlaubte Abweichung der Schaltzeitpunkte der Unterbrechereinheiten 6, d. h. der Gleichlauf im Bereich von Millisekunden. Eine elektrische Synchronisation beider Antriebe 8, welche Unterschiede in den kinematischen Ketten 7 z. B. auf Grund von Produktionstoleranzen mit berücksichtigt, und welche zu einem erforderlichen Gleichlauf führt, ist aufwendig und kostspielig. Z. B. aufwendige Testreihen für jede Anordnung 1 können notwendig sein.

In Figur 2 ist schematisch in Seitenansicht eine erfindungsgemäße vierfach unterbrechende Anordnungen 1 zum Schalten von Hochspannungen dargestellt. Die Anordnung 1 ist analog der Anordnung 1 der Figur 1, jedoch mit einem Koppelelement 10 und einem gemeinsamen Antrieb 8 für alle vier Unterbrechereinheiten 6. Das Koppelelement 10 ist in Form eines Steges ausgebildet und insbesondere mit seinen Enden jeweils an einem Tragelement 4, 5 der zwei Schalteinheiten 2, 3 angeordnet. Eine Befestigung des Koppelelements 10 an den Tragelementen 4, 5 kann z. B. durch Schrauben, Schweißen, Kleben oder andere Verbindungstechniken erfolgen. Der gemeinsame Antrieb 8 ist mittig, d. h. mit gleichem Abstand zu beiden Tragelementen 4 und 5 angeordnet und am Koppelelement 10 befestigt.

Durch Verwendung eines Antriebs 8 für alle vier Unterbrechereinheiten 6 werden Kosten gegenüber dem Ausführungsbeispiel der Figur 1 mit zwei Antrieben 8 gespart. Eine elektrische Synchronisation mehrerer Antriebe 8 kann entfallen, durch die Verwendung nur eines Antriebs 8, wodurch Zeit, Aufwand und Kosten gespart werden. Eine Synchronisation der Schaltzeitpunkte der Unterbrechereinheiten 6 erfolgt mechanisch über Elemente der kinematischen Kette 7 und/oder die Anordnung des Antriebs 8 am Koppelelement 10 sowie des Koppelelements 10 an den Tragelementen 4, 5. Unterschiede der kinematischen Ketten 7 der ersten und der zweiten Schalteinheit 2, 3 können ausgeglichen werden, durch Änderung der Lage des Antriebs 8 am Koppelelement 10 und/oder des Koppelelements relativ zu der jeweiligen Schalteinheit 2, 3, wodurch der Abstand des Antrieb 8 zu den zwei Schalteinheiten 2, 3 über Elemente der kinematischen Kette 7 bestimmt wird. So kann das Koppelelement 10, wie in Figur 2 dargestellt ist, parallel zum Fundament angeordnet sein, oder bei Unterschieden der Elemente der kinematischen Kette 7 der ersten Schalteinheit 2 zu Elementen der kinematischen Kette 7 der zweiten Schalteinheit 3, können die Unterschiede durch ein verkipptes, d. h. nicht parallel zum Untergrund angeordnetes Koppelelement 10 ausgeglichen werden. Höhenunterschiede im Fundament und/oder Längenunterschiede der Tragelemente 4, 5 werden ebenfalls durch die Anordnung des Koppelelements 10 an den Tragelementen 4, 5 ausgeglichen. So wird das KoppelelemenL 10 an den Tragelementen 4, 5 derart angeordnet, dass gleich lange Übertragungswege über die kinematische Kette 7 vom Antrieb 8 zur ersten und zur zweiten Schalteinheit 2, 3 entstehen.

In den Figuren der Einfachheit halber nicht dargestellt, können z. B. die Schalteinheiten 2, 3, insbesondere jede Unterbrechereinheit 6 elektrische Widerstände, Kondensatoren und/oder Abschirmungen umfassen. Länglich ausgebildete Widerstände und/oder Kondensatoren können räumlich parallel zu den Unterbrechereinheiten 6, welche z. B. in Form eines Leistungsschalters ausgebildet sind, angeordnet werden. Das Koppelelement 10 kann aus einem Stück gefertigt sein, z. B. aus Stahl oder Aluminium, und/oder als T-Träger mit Elementen der kinematischen Kette 7 am Träger angeordnet, oder als Hohlkörper, z. B. mit quadratischem oder rundem Querschnitt, mit Elementen der kinematischen Kette 7 im Träger angeordnet, ausgebildet sein. Durch die Verbindung der Tragelemente 4, 5 über das Koppelelement 10 kann eine mechanische Stabilisierung der Anordnung 1 erfolgen, welche im Falle von z. B. Umwelteinflüssen wie Wind oder Erdbeben zu einer höheren Zuverlässigkeit der Anordnung 1 führt.

Es können von der Anordnung 1 mehr als zwei Schalteinheiten 2, 3 jeweils mit Tragelement 10 umfasst sein, mit wenigstens zwei Tragelementen 10, insbesondere allen Tragelementen 10 über das Koppelelement 10 verbunden. Es können auch mehrere Tragelemente 10 umfasst sein. Eine Schalteinheit 2, 3 kann ein, zwei oder mehr Unterbrechereinheiten 10 umfassen. So können pro Schalteinheit 2, 3, wie in den Figuren dargestellt ist, zwei Unterbrechereinheiten linear zueinander angeordnet sein, oder z. B. drei Unterbrechereinheiten können pro Schalteinheit 2, 3 Y-förmig angeordnet sein.

### Bezugszeichenliste

- 1: Anordnung zum Schalten von Hochspannungen
- 2: erste Schalteinheit
- 3: zweite Schalteinheit
- 4: Tragelement der ersten Schalteinheit
- 5: Tragelement der zweiten Schalteinheit
- 6: Unterbrechereinheit
- 7: Elemente der kinematischen Kette
- 8: Antrieb
- 9: elektrische Anschlüsse
- 10: Koppelelement
- 11: unterer Bereich der Tragelemente
- 12: gemeinsame Längsachse der Unterbrechereinheiten
- 13: Längsachse des Koppelelements
- 14: Verbindungsflansch

## Patentansprüche

1. Anordnung (1) zum Schalten von Hochspannungen mit einer Schaltstrecke, welche wenigstens zwei in Reihe geschaltete Schalteinheiten (2, 3) umfasst, wobei jede Schalteinheit (2, 3) jeweils wenigstens ein Tragelement (4, 5) und Elemente einer kinematischen Kette (7) zur Übertragung einer Schaltbewegung von wenigstens einem Antrieb (8) umfasst, wobei die Tragelemente (4, 5) der wenigstens zwei Schalteinheiten (2, 3) mechanisch über wenigstens ein Koppelelement (10) miteinander verbunden sind und der Antrieb (8) der wenigstens zwei Schalteinheiten (2, 3) als ein gemeinsamer Antrieb (8) ausgebildet ist,
**dadurch gekennzeichnet, dass**
Tragelemente (4, 5) eine unterschiedliche Länge aufweisen, zum Ausgleich von Höhenunterschieden des Fundaments, und dass das wenigstens eine Koppelelement (10) derart an den Tragelementen (4, 5) angeordnet ist, dass der Abstand vom Antrieb (8) zu den Schalteinheiten (2, 3) über Elemente der kinematischen Kette (7) gleich lang ist, bei Höhenunterschieden im Fundament mit gleich langen Abständen der Schalteinheiten (2, 3) zu Befestigungspunkten des wenigstens einen Koppelelements (10) an den Tragelementen (4, 5).

2. Anordnung (1) nach Anspruch 1, **dadurch gekennzeichnet, dass** jede Schalteinheit (2, 3) wenigstens zwei Unterbrechereinheiten (6) nach Art eines Leistungsschalters aufweist, mit elektrischen Widerstands- und/oder Kondensatoreinheiten.

3. Anordnung (1) nach einem der vorhergehenden Ansprüche, **dadurch gekennzeichnet, dass** das wenigstens eine Koppelelement (10) wenigstens einen Querträger aufweist, welcher die Tragelemente (4, 5) der wenigstens zwei Schalteinheiten (2, 3) miteinander verbindet.

4. Anordnung (1) nach einem der vorhergehenden Ansprüche, **dadurch gekennzeichnet, dass** die Tragelemente (4, 5) der wenigstens zwei Schalteinheiten (2, 3) senkrecht zu einem Fundament angeordnet sind, insbesondere parallel zueinander, mit den Schalteinheiten (2, 3) jeweils auf den Tragelementen (4, 5) an einem Ende der Tragelemente (4, 5) auf der dem Fundament abgewandten Seite angeordnet, und dass in einem unteren Bereich (11) der Tragelemente (4, 5) das wenigstens eine Koppelelement (10) angeordnet ist, insbesondere parallel zum Fundament.

5. Anordnung (1) nach einem der vorhergehenden Ansprüche, **dadurch gekennzeichnet, dass** der Antrieb (8) der wenigstens zwei Schalteinheiten (2, 3) als ein gemeinsamer Antrieb (8) ausgebildet ist, am wenigstens einen Koppelelement (10) angeordnet und mittig zwischen den wenigstens zwei Schalteinheiten (2, 3) und/oder Mittelachsen der Tragelemente (4, 5) angeordnet, und/oder dass der Antrieb (8) ein Federspeicherantrieb ist.

6. Anordnung (1) nach einem der vorhergehenden Ansprüche, **dadurch gekennzeichnet, dass** die wenigstens zwei Schalteinheiten (2, 3) entlang einer gemeinsamen Längsachse (12) hintereinander angeordnet sind, mit wenigstens vier Unterbrechereinheiten (6) entlang der gemeinsamen Längsachse (12) hintereinander angeordnet, elektrisch in Reihe geschaltet, wobei die Längsachse (12) im Wesentlichen parallel zum Fundament ist, und dass das Tragelement (4, 5) einer jeweiligen Schalteinheit (2, 3) mittig der Schalteinheit (2, 3) angeordnet ist, mit der gleichen Anzahl an Unterbrechereinheiten (6) auf beiden Seiten des Tragelements (4, 5) der jeweiligen Schalteinheit (2, 3).

7. Anordnung (1) nach einem der vorhergehenden Ansprüche, **dadurch gekennzeichnet, dass** die Anordnung (1) eine vierfach unterbrechende Anordnung nach Art eines Leistungsschalters ist, mit vier in Reihe geschalteten, entlang einer gemeinsamen Längsachse (12) angeordneten Unterbrechereinheiten (6), wobei jeweils zwei Unterbrechereinheiten (6) auf einem Tragelement (4, 5) angeordnet sind und die Tragelemente (4, 5) über wenigstens ein Koppelelement (10), im Wesentlichen mit der Längsachse (13) des Koppelelements (10) parallel zur gemeinsamen Längsachse (12) der Unterbrechereinheiten (6) angeordnet, nach Art eines Stegs ausgebildet miteinander mechanisch verbunden sind, und ein gemeinsamer Antrieb (8) der Unterbrechereinheiten (6) am Koppelelement (10), mittig am Koppelement (10) angeordnet ist.

8. Anordnung (1) nach Anspruch 2, **dadurch gekennzeichnet, dass** Elemente der kinematischen Kette (7) umfasst sind zum Übertragen der Schaltbewegung vom wenigstens einen Antrieb (8) auf die Unterbrechereinheiten (6) der wenigstens zwei Schalteinheiten (2, 3), über Elemente der kinematischen Kette (7) am oder im Koppelelement (10) und über Elemente der kinematischen Kette (7) am oder in den Tragelementen (4, 5).

9. Anordnung (1) nach einem der vorhergehenden Ansprüche, **dadurch gekennzeichnet, dass** die Tragelemente (4, 5) der wenigstens zwei Schalteinheiten (2, 3) Isolatoren umfassen, insbesondere Isolatoren aus Silikon, Verbundstoffen und/oder Keramik, und/oder dass die Tragelemente (4, 5) der wenigstens zwei Schalteinheiten (2, 3) Metallträger umfassen, insbesondere aus Aluminium und/oder Stahl, und/oder dass die Tragelemente (4, 5) zusammengesetzt sind aus Isolator-Elementen und/oder Metallträger-Elementen.

10. Anordnung (1) nach einem der vorhergehenden Ansprüche, **dadurch gekennzeichnet, dass** ein elektrisch isolierendes Fluid umfasst ist, insbesondere eine Flüssigkeit und/oder ein Gas, insbesondere SF₆, Stickstoff, trockene Luft, Kohlendioxid, ein Fluorketon, und/oder ein Fluornitril, und/oder dass der wenigstens eine Isolator (10) und/oder die Unterbrechereinheiten (6) mit dem elektrisch isolierenden Fluid, insbesondere einer Flüssigkeit und/oder einem Gas, insbesondere SF₆, Stickstoff, trockene Luft, Kohlendioxid, ein Fluorketon, und/oder ein Fluornitril, befüllt sind.

11. Anordnung (1) nach Anspruch 2, **dadurch gekennzeichnet, dass** der Abstand über die Elemente der kinematischen Kette (8) vom Antrieb (8) zu allen Unterbrechereinheiten (6) gleich ist, mit jeweils gleicher Anzahl und gleich ausgebildeten Elementen der kinematischen Kette (7) vom Antrieb (8) zu jeder Unterbrechereinheit (6), mit einem gemeinsamen Antrieb (8) für alle Unterbrechereinheiten (6) mittig zwischen den wenigstens zwei Schalteinheiten (2, 3) und am Koppelelement (10) angeordnet.

12. Verfahren zum Schalten einer Anordnung (1) nach einem der vorhergehenden Ansprüche, **dadurch gekennzeichnet, dass** beim Auslösen eines Schaltvorgangs Bewegungsenergie von **dem gemeinsamen** Antrieb (8) bereitgestellt wird, und die Bewegungsenergie über Elemente der kinematischen Kette (7) auf wenigstens zwei Schalteinheiten (2, 3) übertragen wird, und wobei die zwei Schalteinheiten (2, 3) elektrisch in Reihe geschaltet werden, und wobei jede Schalteinheit (2, 3) auf einem Tragelement (4, 5) gelagert wird, und wobei die wenigstens zwei Tragelemente (4, 5) über ein gemeinsames Koppelelement (10) verbunden werden, und wobei die Bewegungsenergie über Elemente der kinematischen Kette (7) in oder an den Tragelementen (4, 5) und dem Koppelelement (10) übertragen wird.

13. Verfahren nach Anspruch 12, **dadurch gekennzeichnet, dass** bei einem Einschaltvorgang ein Gleichlauf aller Unterbrechereinheiten (6) innerhalb eines Sechstels eines Schwingungszykluses der an die Anordnung (1) angelegten Spannungsschwingung liegt, insbesondere bei einer periodisch wiederkehrenden Schwingung, insbesondere Sinusschwingung, mit einer Periode von 50 oder 60 Hz.

14. Verfahren nach einem der Ansprüche 12 oder 13, **dadurch gekennzeichnet, dass** bei einem Ausschaltvorgang der Gleichlauf aller Unterbrechereinheiten (6) innerhalb eines Achtels eines Schwingungszykluses der an die Anordnung (1) angelegten Spannungsschwingung liegt, insbesondere bei einer periodisch wiederkehrenden Schwingung, insbesondere Sinusschwingung, mit einer Periode von 50 oder 60 Hz.

## Claims

1. System (1) for switching high voltages with a switching path which comprises at least two series-connected switching units (2, 3), wherein each switching unit (2, 3) comprises at least one support element (4, 5) and elements of a kinematic chain (7) for transferring a switching movement from at least one drive (8), wherein the support elements (4, 5) of the at least two switching units (2, 3) are mechanically interconnected by means of at least one coupling element (10) and the drive (8) of the at least two switching units (2, 3) is configured as a common drive (8),
**characterized in that**
support elements (4, 5) are of different lengths, for the compensation of variations in the height of the foundation, and **in that** the at least one coupling element (10) is arranged on the support elements (4, 5) such that the distance from the drive (8) to the switching units (2, 3), via elements of the kinematic chain (7), is of equal length, in the event of differences in the height of the foundation, with distances of equal length from the switching units (2, 3) to fixing points of the at least one coupling element (10) on the support elements (4, 5).

2. System (1) according to Claim 1, **characterized in that** each switching unit (2, 3) comprises at least two interrupter units (6) in the form of a power switch, having electrical resistance and/or capacitor units.

3. System (1) according to one of the preceding claims, **characterized in that** the at least one coupling element (10) comprises at least one transverse support which interconnects the support elements (4, 5) of the at least two switching units (2, 3).

4. System (1) according to one of the preceding claims, **characterized in that** the support elements (4, 5) of the at least two switching units (2, 3) are arranged perpendicularly to a foundation, specifically in a mutually parallel arrangement, with the switching units (2, 3) respectively arranged on the support elements (4, 5), at one end of said support elements (4, 5), on the side thereof which is averted from the foundation, and **in that**, in a lower region (11) of the support elements (4, 5), the at least one coupling element (10) is arranged, specifically parallel to the foundation.

5. System (1) according to one of the preceding claims, **characterized in that** the drive (8) of the at least two switching units (2, 3) is configured as a common drive (8), which is arranged on the at least one coupling element (10), and is arranged centrally between the at least two switching units (2, 3) and/or the center axes of the support elements (4, 5) and/or **in that** the drive (8) is a stored-energy spring drive.

6. System (1) according to one of the preceding claims, **characterized in that** the at least two switching units (2, 3) are arranged one after another along a common longitudinal axis (12), where at least four interrupter units (6) are arranged one after another along the common longitudinal axis (12), and are electrically connected in series, wherein the longitudinal axis (12) is essentially parallel to the foundation, and **in that** the support element (4, 5) of a respective switching unit (2, 3) is arranged centrally to the switching unit (2, 3), with an equal number of interrupter units (6) to either side of the support element (4, 5) of the respective switching unit (2, 3).

7. System (1) according to one of the preceding claims, **characterized in that** the system (1) is a quadruple interrupter system, in the form of a power switch, having four series-connected interrupter units (6), arranged along a common longitudinal axis (12), wherein two interrupter units (6) are respectively arranged on a support element (4, 5), and the support elements (4, 5), by means of at least one coupling element (10), where the longitudinal axis (13) of the coupling element (10) is essentially arranged parallel to the common longitudinal axis (12) of the interrupter units (6), are mechanically interconnected, in the manner of a web, and a common drive (8) of the interrupter units (6) is arranged on the coupling element (10), centrally on the coupling element (10) .

8. System (1) according to Claim 2, **characterized in that** elements of the kinematic chain (7) are incorporated for the transmission of the switching movement of the at least one drive (8) to the interrupter units (6) of the at least two switching units (2, 3), via elements of the kinematic chain (7) arranged on or in the coupling element (10) and via elements of the kinematic chain (7) arranged on or in the support elements (4, 5).

9. System (1) according to one of the preceding claims, **characterized in that** the support elements (4, 5) of the at least two switching units (2, 3) comprise insulators, specifically insulators of silicone, composite material and/or ceramic construction, and/or **in that** the support elements (4, 5) of the at least two switching units (2, 3) comprise metal supports, specifically of aluminum and/or steel construction, and/or **in that** the support elements (4, 5) are comprised of insulator elements and/or metal support elements.

10. System (1) according to one of the preceding claims, **characterized in that** an electrically-insulating fluid is incorporated, specifically a liquid and/or a gas, specifically SF₆, nitrogen, dry air, carbon dioxide, a fluoroketone, and/or a fluoronitrile, and/or **in that** the at least one insulator (10) and/or the interrupter units (6) are filled with the electrically-insulating fluid, specifically a liquid and/or a gas, specifically SF₆, nitrogen, dry air, carbon dioxide, a fluoroketone, and/or a fluoronitrile.

11. System (1) according to Claim 2, **characterized in that** the distance via the elements of the kinematic chain (8) from the drive (8) to all the interrupter units (6) is equal, with a respectively equal number of identically-configured elements in the kinematic chain (7) from the drive (8) to each interrupter unit (6), with a common drive (8) for all the interrupter units (6) arranged centrally between the at least two switching units (2, 3) and arranged on the coupling element (10).

12. Method for switching a system (1) according to one of the preceding claims, **characterized in that**, upon the tripping of a switching process, kinetic energy is delivered by the common drive (8), and the kinetic energy is transmitted via elements of the kinematic chain (7) to at least two switching units (2, 3), and wherein the two switching units (2, 3) are electrically connected in series, and wherein each switching unit (2, 3) is mounted on a support element (4, 5), and wherein the at least two support elements (4, 5) are connected by means of a common coupling element (10), and wherein the kinetic energy is transmitted via elements of the kinematic chain (7), arranged in or on the support elements (4, 5) and the coupling element (10).

13. Method according to Claim 12, **characterized in that**, in a closing process, synchronism on all the interrupter units (6) is achieved within one sixth of an oscillation cycle of the oscillating voltage applied to the system (1), specifically in the case of a periodically recurring oscillation, specifically a sinusoidal oscillation, at a frequency of 50 or 60 Hz.

14. Method according to one of Claims 12 or 13, **characterized in that**, in an opening process, synchronism on all the interrupter units (6) is achieved within one eighth of an oscillation cycle of the oscillating voltage applied to the system (1), specifically in the case of a periodically recurring oscillation, specifically a sinusoidal oscillation, at a frequency of 50 or 60 Hz.

## Revendications

1. Agencement (1) pour appliquer des hautes tensions comprenant un espace de coupure, qui comprend au moins deux unités (2, 3) de coupure montées en série, dans lequel chaque unité (2, 3) de coupure comprend respectivement au moins un élément (4, 5) support et des éléments d'un chaîne (7) cinématique de transmission d'un mouvement de coupure par au moins un entraînement (8), dans lequel les éléments (4, 5) support des au moins deux unités (2, 3) de coupure sont reliés entre eux mécaniquement par au moins un élément (10) d'accouplement et l'entraînement (8) des au moins deux unités (2, 3) de coupure est constitué sous la forme d'un entraînement (8) commun,
**caractérisé en ce que**
des éléments (4, 5) support ont une longueur différente pour compenser des différences de niveau de la fondation et **en ce que** le au moins un élément (10) d'accouplement est monté sur les éléments (4, 5) support de manière à ce que la distance de l'entraînement (8) aux éléments (2, 3) de coupure ait, par des éléments de la chaîne (7) cinématique, la même longueur, pour des différences de niveau de la fondation avec des distances de même longueur des unités (2, 3) de coupure à des points de fixation du au moins un élément (10) d'accouplement sur les éléments (4, 5) support.

2. Agencement (1) suivant la revendication 1, **caractérisé en ce que** chaque unité (2, 3) de coupure a au moins deux unités (6) d'interruption à la manière d'un disjoncteur ayant des unités électriques de résistance et/ou de condensateur.

3. Agencement (1) suivant l'une des revendications précédentes, **caractérisé en ce que** le au moins un élément (10) d'accouplement a au moins une traverse, qui relie entre eux les éléments (4, 5) support des au moins deux unités (2, 3) de coupure.

4. Agencement (1) suivant l'une des revendications précédentes, **caractérisé en ce que** les éléments (4, 5) support des au moins deux unités (2, 3) de coupure sont disposés perpendiculairement à une fondation, en étant notamment parallèles entre eux, avec les unités (2, 3) de coupure respectivement sur les éléments (4, 5) support disposés à une extrémité des éléments (4, 5) support, du côté loin de la fondation et **en ce que** le au moins un élément (10) d'accouplement est disposé, en étant notamment parallèle à la fondation, dans une partie (11) inférieure des éléments (4, 5) support.

5. Agencement (1) suivant l'une des revendications précédentes, **caractérisé en ce que** l'entraînement (8) des au moins deux unités (2, 3) de coupure est constitué sous la forme d'un entraînement (8) commun, est monté sur au moins un élément (10) d'accouplement et est disposé au milieu entre les au moins deux unités (2, 3) de coupure et/ou des axes médians des éléments (4, 5) support et/ou **en ce que** l'entraînement (8) est un entraînement à ressort accumulateur.

6. Agencement (1) suivant l'une des revendications précédentes, **caractérisé en ce que** les au moins deux unités (2, 3) de coupure sont disposées les unes derrière les autres suivant un axe (12) longitudinal commun, en ayant au moins quatre unités (6) d'interruption disposées les unes derrière les autres suivant l'axe (12) longitudinal commun, montées électriquement en série, dans lequel l'axe (12) longitudinal est sensiblement parallèle à la fondation et **en ce que** l'élément (4, 5) support d'une unité (2, 3) respective de coupure est disposé au milieu de l'unité (2, 3) de coupure en ayant le même nombre d'unités (6) d'interruption des deux côtés de l'élément (4, 5) support de l'unité (2, 3) respective de coupure.

7. Agencement (1) suivant l'une des revendications précédentes, **caractérisé en ce que** l'agencement (1) est un agencement interrompu quatre fois à la manière d'un disjoncteur ayant quatre unités (6) d'interruption montées en série et disposées suivant un axe (12) longitudinal commun, dans lequel respectivement deux unités (6) d'interruption sont montées sur un élément (4, 5) support et les éléments (4, 5) support sont reliés mécaniquement entre eux par au moins un élément (10) d'accouplement, en ayant sensiblement l'axe (13) longitudinal de l'élément (10) d'accouplement parallèle à l'axe (12) longitudinal commun des unités (6) d'interruption, constitué à la manière d'une entretoise, et un entraînement (8) commun des unités (6) d'interruption est monté sur l'élément (10) d'accouplement au milieu de l'élément (10) d'accouplement.

8. Agencement (1) suivant la revendication 2, **caractérisé en ce qu'**il y a des éléments de la chaîne (7) cinématique pour transmettre le mouvement de coupure d'au moins un entraînement (8) aux unités (6) d'interruption des aux moins deux unités (2, 3) de coupure par des éléments de la chaîne (7) cinématique sur ou dans l'élément (10) d'accouplement et par des éléments de la chaîne (7) cinématique sur ou dans les éléments (4, 5) support.

9. Agencement (1) suivant l'une des revendications précédentes, **caractérisé en ce que** les éléments (4, 5) support des au moins deux unités (2, 3) de coupure comprennent des isolateurs, notamment des isolateurs en silicone, en matière composite et/ou en céramique et/ou **en ce que** les éléments (4, 5) support des au moins deux unités (2, 3) de coupure comprennent des poutres métalliques, notamment en aluminium et/ou en acier et/ou ce que les éléments (4, 5) support sont composés d'éléments d'isolateur et/ou d'éléments de poutre métallique.

10. Agencement (1) suivant l'une des revendications précédentes, **caractérisé en ce qu'**il y a un fluide isolant électriquement, notamment un liquide et/ou un gaz, notamment SF₆, de l'azote, de l'air sec, du dioxyde de carbone, une fluorocétone et/ou un fluoronitrile et/ou **en ce que** le au moins un isolateur (10) et/ou les unités (6) d'interruption sont remplies du fluide isolant électriquement, notamment d'un liquide et/ou d'un gaz, notamment de SF₆ d'azote, d'air sec, de dioxyde de carbone, d'une fluorocétone et/ou d'un fluoronitrile.

11. Agencement (1) suivant la revendication 2, **caractérisé en ce que** la distance par les éléments de la chaîne (7) cinématique de l'entraînement (8) à toutes les unités (6) d'interruption est la même, en ayant respectivement des éléments en le même nombre et constitués pareillement de la chaîne (7) cinématique de l'entraînement (8) à chaque unité (6) d'interruption, en ayant un entraînement (8) commun pour toutes les unités (6) d'interruption disposé au milieu entre les au moins deux unités (2, 3) de coupure et sur l'élément (10) d'accouplement.

12. Procédé de commutation d'un agencement (1) suivant l'une des revendications précédentes, **caractérisé en ce qu'**au déclenchement d'un processus de coupure, on met à disposition de l'énergie de déplacement par l'entraînement (8) commun et on transmet l'énergie de déplacement par des éléments de la chaîne (7) cinématique à au moins deux unités (2, 3) de coupure, et dans lequel on monte électriquement en série les deux unités (2, 3) de coupure et dans lequel on supporte chaque unité (2, 3) de coupure sur un élément (4, 5) support et dans lequel on relie les au moins deux éléments (4, 5) support par un élément (10) d'accouplement commun, et dans lequel on transmet l'énergie de déplacement par des éléments de la chaîne (7) cinématique dans ou sur les éléments (4, 5) support et l'élément (10) d'accouplement.

13. Procédé suivant la revendication 12, **caractérisé en ce que**, lors d'une opération de fermeture, il y a une marche synchrone de toutes les unités (6) d'interruption dans un sixième d'un cycle d'oscillation de la tension appliquée à l'agencement (1), notamment pour une oscillation récurrente périodiquement, notamment à une oscillation sinusoïdale ayant une période de 50 ou 60 Hz.

14. Procédé suivant l'une des revendications 12 ou 13, **caractérisé en ce que**, lors d'une opération d'ouverture, il y a une synchronisation de toutes les unités (6) d'interruption dans un huitième d'un cycle de l'oscillation appliquée à l'agencement (1), notamment pour une oscillation se répétant périodiquement, notamment une oscillation sinusoïdale ayant une période de 50 ou 60 Hz.
